# FASCICULE DE BREVET EUROPEEN

(11) **EP 0 043 760 B1**
(45) Date de publication et mention de la délivrance du brevet: **30.11.1983**
(21) Numéro de dépôt: 81401048.4
(22) Date de dépôt: 30.06.1981
(51) Int. Cl.: F22B 37/28

(54) **Ensemble de séchage pour générateur de vapeur destiné notamment aux générateurs de vapeur de réacteurs nucléaires**
Dampftrockneranlage für Dampferzeuger, insbesondere für Kernreaktor-Dampferzeuger
Steam drying system for steam generators, particularly for nuclear steam generators

(30) Priorité: 02.07.1980 FR 8014744
(43) Date de publication de la demande: 13.01.1982
(73) Titulaire: FRAMATOME, 92400 Courbevoie (FR)
(72) Inventeur: Lavalerie Claude, F-95510 Taverny (FR); Borrel, Christian, F-78420 Carriere (FR)
(74) Mandataire: Dupuy, Louis

## Description

La présente invention concerne un ensemble de séchage pour l'équipement de séparation eau-vapeur situé dans la partie haute d'un générateur de vapeur à circulation naturelle, c'est à dire en aval de la production de vapeur. L'ensemble de séchage selon l'invention est destiné en particulier à assurer la séparation de la vapeur dans un générateur de vapeur associé à un réacteur nucléaire, encore que cette application ne soit nullement limitative.

On sait que les générateurs de vapeur à circulation naturelle comportent un équipement de séparation eau-vapeur afin que la vapeur produite par le faisceau tubulaire (ou par les éléments combustibles dans le cas des réacteurs à eau bouillante) soit la plus sèche possible à la sortie du générateur. En général, un tel équipement de séparation comporte deux ensembles disposés en série dans le sens de l'écoulement de la vapeur, ces ensembles se distinguant essentiellement par la quantité d'eau qu'ils peuvent capter; un premier ensemble, ou ensemble de séparateurs primaires, est destiné à enlever de la vapeur la majeure partie de l'eau à séparer, tandis que le second ensemble, ou ensemble de séchage, permet de capter les quelques particules d'eau qui peuvent être encore entrainées par la vapeur en aval de l'ensemble de séparateurs primaires.

C'est un tel ensemble de séchage qui est plus particulièrement concerné par la présente invention.

On connaît déjà des dispositifs de séchage qui permettent de sécher finement la vapeur provenant des séparateurs primaires, notamment par le brevet français publié sous le n" 2 275 731. Ce document décrit un équipement de séparation dans lequel l'ensemble de séchage (appelé dans le brevet second séparateur d'humidité) est constitué de deux groupes de séparateurs à chevrons disposés l'un au-dessus de l'autre, l'entrée de la vapeur à sécher se faisant par la périphérie et sa sortie par la zone centrale.

Par ailleurs, le certificat d'utilité français publié sous le N" 2 254 092 décrit un ensemble de séparateurs formé par des cadres sécheurs constituant soit un lit de plusieurs couronnes concentriques soit une structure rayonnante, un agencement de tuyauteries étant prévu à la base des cadres pour collecter et drainer l'eau collectée. De telles dispositions sont adaptées aux réacteurs à eau bouillante.

Enfin, il faut noter deux autres dispositions connues de sécheurs en partie haute des réacteurs à eau bouillante, à savoir la disposition à lit de cadres verticaux parallèles séparés par des tôles déflectrices légèrement inclinées ou courbées et la disposition à lit de cadres verticaux et tôles déflectrices parallèles légèrement inclinées sur la verticale ayant l'aspect des toits de maisons construites directement côte à côte, cette dernière disposition étant décrite dans le brevet français n° 1 554 253.

Il existe aussi des dispositifs de séchage comprenant des éléments sécheurs agencés de manière à constituer des cellules de section triangulaire. Une telle disposition est décrite dans le brevet Allemand n" 2819346. Cette disposition ne permet pas d'agencer les éléments sécheurs sur la totalité de la surface de la section transversale du générateur de vapeur mais seulement sur une zone périphérique.

Tous ces dispositifs connus présentent localement une efficacité de séchage acceptable, mais ils ont l'inconvénient, d'une part de ne pas permettre une construction facile de l'ensemble de séchage à partir d'un nombre réduit de pièces, d'autre part de conduire à un rapport entre le volume installé et la surface d'échange disponible mal optimisé, et par conséquent un rendement faible qui nécessite, pour être amélioré, une augmentation du volume, donc du poids de l'agencement et de l'encombrement du générateur de vapeur.

La présente invention propose une nouvelle conception d'un ensemble de séchage qui élimine ces inconvénients en permettant, d'une part une construction modulaire et en assurant d'autrepart une surface d'échange disponible importante dans un volume global le plus réduit possible. L'ensemble de séchage selon l'invention permet donc de réaliser un gain en volume au niveau de l'enveloppe de pression du générateur, ce qui permet d'adapter plus étroitement sa conception aux conditions d'un fonctionnement thermohydraulique optimal. Il assure en outre une répartition et une organisation de la circulation de la vapeur qui favorisent une utilisation particulièrement efficace de la section offerte au sein du générateur de vapeur ainsi que l'amélioration du fonctionnement et donc du rendement de séparation.

De manière connue, notamment par le brevet français publié sous le n" 2 254 092, l'ensemble de séchage de l'invention comporte une pluralité d'éléments sécheurs, des moyens de guidage de vapeur organisant l'admission de la vapeur humide dans les éléments sécheurs et la sortie de la vapeur sèche hors des éléments sécheurs et des dispositifs de collecte de l'eau séparée associés aux éléments sécheurs. L'ensemble de séchage selon l'invention se distingue de façon caractéristique par le fait qu'il présente une structure modulaire, tous les éléments sécheurs étant identiques et répartis selon une symétrie de révolution ternaire et en ce que, dans une première série d'éléments sécheurs, lesdits éléments sont disposés radialement et associés à des moyens de guidage de vapeur qui ménagent alternativement autour de l'axe de révolution un volume de sortie de vapeur sèche d'une élément et un volume d'admission de vapeur humide dans l'élément suivant, les volumes d'admission occupant chacun dans une section transversale inférieure de l'ensemble une surface identique à celle qu'occupe chacun des volumes de sortie dans une section transversale supérieure de l'ensemble.

L'ensemble de séchage de l'invention peut avantageusement comporter une ou plusieurs séries concentriques d'éléments sécheurs identiques disposés radialement comme il vient d'être défini, et en outre une ou plusieurs séries d'éléments sécheurs constituant une couronne périphérique annulaire où les éléments, de forme parallélépipédique et de préférence identiques aux éléments sécheurs qu'ils entourent, sont disposés suivant les côtés d'une forme polygonale, chacun s'étendant de l'extrémité d'un élément radial à l'élément radial suivant de la même série. De préférence les moyens de guidage de la vapeur associés aux éléments sécheurs de la seconde série ménagent pour chacun un volume d'admission situé radialement à l'extérieur de l'élément, entre celui-ci et une enceinte cylindrique, et d'autre part un volume de sortie situé radialement à l'intérieur de l'élément, alors que pour les éléments sécheurs de la première série, les volumes d'admission dans un élément et de sortie de la vapeur de l'élément sont répartis alternativement autour de l'axe de révolution de l'ensemble. On obtient ainsi une distribution très homogène du passage de la vapeur à travers les éléments sécheurs sur la totalité de la section de la partie haute du générateur.

Avantageusement, selon une forme de réalisation préférée de l'invention, chaque élément de la seconde série forme avec deux éléments de la première série une cellule de forme triangulaire dont les trois côtés sont constitués respectivement par les trois éléments sécheurs.

Pour assurer le guidage de la vapeur et la distribuer aussi également que possible entre les éléments sécheurs, l'espace interne de chaque cellule est avantageusement divisé par un cloisonnement isolant les éléments sécheurs les uns des autres et comportant trois plaques verticales s'étendant selon une partie de chacun des plans bissecteurs de la cellule et fixées les unes aux autres suivant un axe de contact au centre de la cellule, de manière à y délimiter trois compartiments égaux, et d'autre part trois plaques transversales comprenant deux plaques inférieures obturant la base de deux compartiments respectivement et une plaque supérieure obturant le sommet du troisième compartiment.

Les meilleures conditions de fonctionnement sont en général obtenues lorsque les cellules sont disposées dans l'ensemble de séchage de manière que l'élément sécheur adjacent à l'un des compartiments obturés par une plaque inférieure constitue un élément de la couronne périphérique. Avec des cellules en triangles équilatéraux identiques comme il a été défini, l'ensemble de séchage est limité par des éléments sécheurs définissant un hexagone. Eventuellement, des hexagones identiques peuvent être combinés pour occuper une section transversale globale plus importante.

Avantageusement, l'ensemble de séchage selon l'invention comporte des dispositifs de collecte d'eau débouchant dans des conduits orientés parallèlement à l'axe de symétrie disposés à l'extrémité radiale extérieure de chacun des éléments de la première série, lesdits conduits servant également à la collecte de l'eau séparée dans les éléments sécheurs de la seconde série, et les moyens de guidage comportent un plateau annulaire délimitant un volume d'admission de vapeur humide dans les éléments sécheurs de la couronne périphérique et s'étendant entre une enceinte extérieure cylindrique et le sommet de chacun des éléments de la seconde série.

On décrira à présent, à titre d'exemple non limitatif une forme de réalisation préférée d'un ensemble de séchage de l'invention, en référence aux dessins annexés dans lesquels:
La figure 1 est une vue schématique en coupe verticale de la partie haute d'un générateur de vapeur équipé d'un ensemble de séchage selon l'invention;
La figure 2 est une vue en perspective de l'ensemble de séchage de la figure 1, montrant seulement les modules triangulaires, ou cellules;
La figure 3 est une vue de détail montrant le cloisonnement interne d'une cellule;
La figure 4 est une vue en perspective partielle à plus grande échelle et avec arrachements partiels, illustrant la circulation de la vapeur à travers les éléments sécheurs de deux cellules adjacentes;
La figure 5 est une vue en coupe selon la ligne V-V de la figure 1; et
La figure 6 est une coupe à plus grande échelle d'un élément sécheur selon la ligne VI-VI de la figure4.

A la figure 1, on a représenté de façon schématique en 1 l'enveloppe extérieure d'un générateur de vapeur dont le sommet en forme de dôme comporte un orifice pour la sortie de la vapeur produite. En 3, on a représenté la chambre de production de vapeur logée dans la partie basse de l'enveloppe 1 et dans laquelle est installé le faisceau de tubes traditionnel (non représenté) dans lequel circule un fluide primaire et qui assure la vaporisation du fluide secondaire (à savoir de l'eau) contenu dans la chambre 3. La vapeur s'échappe de la chambre 3 en traversant un séparateur eau-vapeur 4 de structure classique et assurant la collecte de la majeure partie de l'eau entrainée par la vapeur ainsi que son retour vers la chambre.

La vapeur sort du séparateur 4 selon les flèches 5 avec un débit réparti à peu près uniformément sur toute la section transversale du générateur et une vitesse homogène;

Elle peut contenir encore de fines gouttelettes d'eau en suspension, gouttelettes dont l'ensemble de séchage selon l'invention, désigné de façon générale en 6, assure la collecte et le retour par des canalisations E vers la partie inférieure du générateur. L'ensemble de séchage 6 est donc, à cet effet, situé en aval du séparateur 4 et la vapeur 8 sortant de cet ensemble 6 possède une humidité compatible avec le bon fonctionnement des appareils utilisateurs de cette vapeur. On notera que le volume du générateur situé en aval de l'ensemble de séchage est isolé du reste du générateur par un plateau séparateur désigné de façon générale en 7 et dont la structure que l'on décrira en détail plus loin est telle qu'elle oblige la vapeur »humide« à traverser l'ensemble de séchage 6 avant de gagner l'orifice d'évacuation 2, lequel est situé au-dessus de l'ensemble de séchage, sensiblement sur son axe.

On décrira à présent plus en détail l'ensemble de séchage 6 en référence aux figures 2 à 6. Comme on le voit particulièrement aux figures 2 et 5, l'ensemble de séchage est constitué d'éléments sécheurs 9a et 9b de forme parallélépipédique et tous identiques, associés à des cloisonnements qui assurent le guidage de la vapeur circulant verticalement, du bas vers le haut, à travers les éléments sécheurs. Ces derniers sont répartis selon une symétrie de révolution ternaire autour de l'axe de l'ensemble, de manière à former une structure modulaire à six modules dans le cas particulier représenté. Dans l'ensemble des éléments, on distingue deux séries. Dans la première série les éléments 9a, au nombre de six dans l'exemple considéré, sont disposés radialement de manière à former une étoile rayonnante centrée sur l'axe de l'enceinte. La seconde série constitue une couronne périphérique de forme annulaire autour de la première. Les éléments sécheurs 9b y sont disposés, verticalement comme les premiers, chacun sur un côté d'une section polygonale, ici hexagonale, et s'étendant entre une extrémité d'un élément radial et l'extrémité de l'élément radial suivant.

Les éléments sécheurs ont une structure classique telle que celle qui est représentée à la figure 6 à titre d'exemple, constituée par un cadre périphérique rectangulaire 10 à section en U ouvert en 11 et 12 sur ses deux grandes faces opposées et rempli par un empilement de lamelles ou chevrons 15 formant des passages en chicane 15a permettant la traversée du cadre par la vapeur. Ces lamelles sont disposées verticalement de telle sorte que les gouttelettes d'eau qui se déposent sur elles puissent glisser vers la base du cadre 9 dans lequel est ménagé un canal de drainage 14 situé sous une plaque perforée 13 supportant les lamelles 15.

L'ensemble des éléments sécheurs est supporté par le plateau séparateur 7 auquel ils sont fixés, ledit plateau 7 étant lui-même fixé à l'enveloppe 1 par tout moyen approprié non représenté.

Le plateau séparateur 7 a été représenté en traits mixtes à la figure 5. Il comporte une partie extérieure annulaire 16 à laquelle sont fixés les éléments sécheurs 9b de la couronne périphérique, cette partie extérieure 16 obturant les intervalles situés entre l'enveloppe 1 de forme cylindrique et les sécheurs qui occupent une section rectangulaire, chacun sur un côté du polygone. Le plateau 7 comporte également une partie centrale 17, reliée à la partie 16 par des membrures radiales 18 s'étendant avantageusement selon la longueur des sécheurs 9a auxquels elles sont fixées; la partie centrale 17 assure l'obturation du sommet de l'espace central laissé libre entre les extrémités des sécheurs 9a. La fixation des sécheurs au plateau 7 peut être complétée éventuellement par des cadres verticaux B (voir figures 1 et 5) solidaires du plateau 7 et auxquels sont fixées les faces des sécheurs 9a par lesquels la vapeur sèche sort des sécheurs pour gagner l'espace situé au-dessus du plateau 7 comme on l'expliquera plus loin.

Comme on le voit aux figures 2 et 5, chaque sécheur 9b constitue avec deux sécheurs radiaux 9a consécutifs, une cellule désignée de façon générale en 19 (figure 5), et ayant une forme générale de triangle équilatéral.

L'espace interne de chaque cellule 19 est divisé parun cloisonnement dont le rôle est de réaliser l'isolement de chaque sécheur 9a ou 9b par rapport aux autres. Ce cloisonnement comprend trois plaques verticales 20, 21 et 22, qui s'étendent respectivement à partir du centre de la cellule selon chacune des bissectrices des angles au sommet de la cellule, ces plaques étant solidarisées selon leur ligne de contact commune H (figure 5) et délimitant trois compartiments égaux dans la cellule; le cloisonnement est complété par deux plaques triangulaires 23 et 24 inférieures et une plaque triangulaire supérieure 25.

Dans chaque cellule, la plaque inférieure 23 obture la base inférieure du compartiment adjacent au sécheur périphérique 9b et elle est liée au bord inférieur S de celui-ci et aux bords inférieurs des plaques verticales 20 et 22, tandis que la plaque inférieure 24 obture de la même manière un compartiment adjacent à l'un des sécheurs radiaux 9a en étant liée au bord inférieur de celui-ci et aux bords inférieurs des plaques verticales 20 et 21 (voir figure 3). La plaque triangulaire supérieure 25, quant à elle, obture la partie haute du troisième compartiment de la cellule et elle est liée au bord supérieur R du deuxième sécheur radial 9a et aux bords supérieurs des plaques verticales 21 et 22. (figure 3).

Par une telle disposition du cloisonnement, on oblige, comme on le voit particulièrement à la figure 4, la vapeur humide à se répartir de façon homogène entre les sécheurs et à traverser chacun de ceux-ci dans un sens bien déterminé. Ainsi, la vapeur s'élevant à la périphérie de l'ensemble de séchage, c'est à dire entre l'enveloppe 1 et les sécheurs 9b et arrêtée par la partie 16 du plateau porteur 7 de l'ensemble de séchage, pénètre dans les sécheurs 9b selon les flèches F₁ de la figure 4, radialement de l'extérieur vers l'intérieur, et elle en sort selon la flèche F₂ par le compartiment délimité par les plaques verticales 20 et 22 et la plaque inférieure 23, ce compartiment étant ouvert à sa partie supérieure pour permettre à la vapeur d'attein- dre l'orifice d'évacuation 2. Dans la partie centrale de l'ensemble de séchage, la vapeur peut avoir librement accès aux sécheurs radiaux 9a par les compartiments d'admission délimités par les plaques verticales 21 et 22 et obturés à leurs sommets par les plaques supérieures 25. La vapeur est donc obligée de traverser les sécheurs 9a selon les flèches F₃ (figure 4) et elle en sort par les compartiments de sortie délimités par les plaques verticales 20 et 21 fermés à leur base par la plaque 24 mais ouverts à leur partie haute pour permettre à la vapeur de monter selon la flèche F₄ en direction de l'orifice d'évacuation 2.

De préférence, comme on le voit aux figures 3 et 4, les plaques inférieures 23, 24 et supérieures 25 seront légèrement inclinées afin de faciliter le guidage de la vapeur.

L'axe de contact des trois plaques verticales du cloisonnement, en H, ne s'étend alors que sur une partie de la hauteur de la cellule, dans sa partie médiane.

L'évacuation de l'eau recueillie dans les sécheurs 9a-9b est réalisée comme on l'a déjà dit par des tuyaux E communiquant avec la partie basse du générateur, les bacs 14 de collecte d'eau situés à la base des sécheurs étant raccordés à ces tuyaux E par des tubulures 27 abouchées à un orifice 26 pratiqué dans le fond des bacs 14. On pourra prévoir des canalisations E entre chaque paire de sécheurs 9b selon la disposition représentée à la figure 5, dans les espaces laissés libres aux angles de la forme polygonale entre les faces latérales des éléments sécheurs parallélépipédiques. La figure 4 montre ainsi un conduit collecteur E recueillant l'eau séparée dans un élément sécheur radial et deux éléments sécheurs périphériques adjacents, appartenant donc à deux cellules différentes de la construction modulaire.

## Revendications

1. Ensemble de séchage de vapeur comportant une pluralité d'éléments sécheurs de forme parallélépipédique, chacun associé à des moyens de guidage de vapeur à l'admission de vapeur humide dans l'élément à un dispositif de collecte de l'eau séparée dans l'élément, caractérisé en ce qu'il présente une structure modulaire, en ce qu'il comporte une série d'éléments sécheurs radiaux (9a) répartis selon une symétrie de révolution ternaire, une série d'éléments sécheurs (9b) constituant une couronne périphérique annulaire autour de la première série d'éléments sécheurs (9a), chaque élément (9b) s'étendant sur un côté d'une forme polygonale de l'extrémité d'un élément radial (9a) de la première série à l'élément radial suivant, et en ce qu'auxdits éléments sécheurs (9a et 9b) sont associés des moyens de guidage de vapeur qui ménagent alternativement un volume de sortie de vapeur sèche d'un élément et un volume d'admission de vapeur humide dans l'élément (9a ou 9b) suivant, les volumes d'admission occupant chacun dans une section transversale inférieure de l'ensemble une surface identique à celle qu'occupe chacun des volumes de sortie dans une section transversale supérieure de l'ensemble.

2. Ensemble de séchage selon la revendication 1, caractérisé en ce que les moyens de guidage associés aux éléments sécheurs (9b) de la seconde série ménagent pour chacun un volume d'admission situé radialement à l'extérieur de l'élément, entre celui-ci et une enceinte cylindrique et d'autre part un volume de sortie situé radialement à l'intérieur de l'élément.

3. Ensemble de séchage selon la revendication 1 ou 2, caractérisé en ce que chaque élément (9b) de la seconde série forme avec deux éléments (9a) de la première série une cellule (19) de forme triangulaire dont les trois côtés sont constitués respectivement par les trois éléments sécheurs.

4. Ensemble de séchage selon la revendication 3, caractérisé en ce que les moyens de guidage comportent, pour chaque cellule (19), un cloisonnement interne comprenant trois plaques verticales (20, 21, 22) s'étendant selon une partie de chacun des plans bissecteurs de la cellule et fixées les unes aux autres suivant un axe de contact H au centre de la cellule, de manière à y délimiter trois compartiments égaux, et d'autre part trois plaques transversales comprenant deux plaques inférieures (23 et 24) obturant la base de deux compartiments respectivement et une plaque supérieure (25) obturant le sommet du troisième compartiment.

5. Ensemble de séchage selon la revendication 4, caractérisé en ce que lesdites cellules (19) sont disposées dans l'ensemble de séchage de manière que l'élément sécheur adjacent à l'un des compartiments obturés par une plaque inférieure (23) constitue un élément (9b) de la couronne périphérique.

6. Ensemble de séchage selon la revendication 4 ou 5, caractérisé en ce que la zone de contact H entre les plaques verticales (20, 21, 22) s'étend axialement sur une partie médiane seulement de la hauteur de la cellule et en ce que les plaques transversales sont inclinées entre cette zone de contact et soit la base soit le sommet de l'élément sécheur adjacent.

7. Ensemble de séchage selon l'une quelconque des revendications 1 à 6, caractérisé en ce que les moyens de guidage comportent un plateau annulaire délimitant un volume d'admission de vapeur humide dans les éléments sécheurs (9b) de la couronne périphérique et s'étendant entre une enceinte extérieure cylindrique et le sommet de chacun des éléments (9b) de la seconde série.

8. Ensemble de séchage selon l'une quelconque des revendications 1 à 7, caractérisé en ce que les dispositifs de collecte d'eau débouchent dans des conduits orientés parallèlement à l'axe de symétrie, disposés à l'extrémité radiale extérieure de chacun des éléments (9a) de la première série, lesdits conduits servant également à la collecte de l'eau séparée dans les éléments sécheurs (9b) de la seconde série.

## Patentansprüche

1. Dampftrocknungsanordnung mit einer Mehrzahl von Trocknungselementen von Parallelepipedform, von welchen jedem Element Dampf-Führungseinrichtungen zugeordnet sind, u. zw. vom Einlaß des feuchten Dampfes in das Element bis zu einer Sammeleinrichtung für das im Element abgetrennte Wasser, dadurch gekennzeichnet, daß die Anordnung im Baukasten- bzw. Modul-Prinzip aufgebaut ist, daß sie eine Reihe von radialen Trocknungselementen (9a) aufweist, die gemäß einer dreizähligen Rotationssymmetrie verteilt sind, und eine Reihe von Trocknungselementen (9b), die einen in Umfangsrichtung verlaufenden, ringförmigen Kranz um die erste Reihe von Trocknungselementen (9a) herum bilden, wobei sich jedes Element (9b) auf einer Seite einer polygonalen Form vom Ende eines radialen Elementes (9a) der ersten Reihe von Elementen zum darauffolgenden radialen Element hin erstreckt, und daß den Trocknungselementen (9a und 9b) Dampfführungseinrichtungen zugeordnet sind, welche abwechselnd die Abgabe einer Menge von trockenem Dampf aus einem Element und das Einbringen einer Menge von feuchtem Dampf in das darauffolgende Element (9a oder 9b) bewirken, wobei die eingebrachten Mengen in einem unteren Querschnitt der Anordnung jeweils eine Fläche einnehmen, welche gleich ist der Fläche, die jeweils von den ausgetragenen Mengen in einem oberen Querschnitt der Anordnung eingenommen wird.

2. Trocknungsanordnung nach Anspruch 1, dadurch gekennzeichnet, daß die den Trocknungselementen (9b) der zweiten Reihe von Elementen zugeordneten Führungseinrichtungen für jedes der Elemente eine eingebrachte Menge schaffen, die radial außerhalb des Elementes zwischen diesem und einer zylindrischen Hülle gelegen ist und andererseits eine abgegebene Menge schaffen, die radial im Inneren des Elementes gelegen ist.

3. Trocknungsanordnung nach Anspruch 1 oder 2, dadurch gekennzeichnet, daß jedes Element (9b) der zweiten Reihe mit zwei Elementen (9a) der ersten Reihe eine Zelle (19) von dreieckiger Form bildet, deren drei Seiten jeweils von den drei Trocknungselementen gebildet sind.

4. Trocknungsanordnung nach Anspruch 3, dadurch gekennzeichnet, daß die Führungseinrichtungen für jede Zelle (19) eine innere Trennwandanordnung umfassen, die aus drei vertikalen Platten (20, 21, 22) besteht, die sich entlang einem Teil jeder der halbierenden Ebenen der Zelle erstrecken und aneinander an einer Berührungsachse H im Mittelpunkt der Zelle auf solche Weise befestigt sind, daß sie drei gleich große Kammern begrenzen, und daß die Führungseinrichtungen weiters drei Querplatten mit zwei unteren Platten (23 und 24), welche jeweils die Grundfläche von zwei Kammern verschließen und eine obere Platte (25) aufweisen, welche das obere Ende der dritten Kammer verschließt.

5. Trocknungsanordnung nach Anspruch 4, dadurch gekennzeichnet, daß die Zellen (19) in der Trocknungsanordnung so angeordnet sind, daß das an eine durch eine untere Platte (23) verschlossene Kammer angrenzende Trocknungselement ein Element (9b) des in Umfangsrichtung verlaufenden Kranzes bildet.

6. Trocknungsanordnung nach Anspruch 4 oder 5, dadurch gekennzeichnet, daß die Berührungszone H zwischen den vertikalen Platten (20, 21, 22) sich axial nur über einen mittleren Teil der Höhe der Zelle erstreckt und daß die Querplatten zwischen dieser Berührungszone und entweder der Basis oder dem oberen Ende des angrenzenden Trocknungselementes geneigt sind.

7. Trocknungsanordnung nach einem der Ansprüche 1 bis 6, dadurch gekennzeichnet, daß die Führungseinrichtungen eine ringförmige Plattform bzw. Scheibe umfassen, welche eine Einlaßmenge von feuchtem Dampf in den Trocknungselementen (9b) des in Umfangsrichtung verlaufenden Kranzes abgrenzt und sich zwischen einer äußeren zylindrischen Hülle und dem oberen Ende jedes der Elemente (9b) der zweiten Reihe erstreckt.

8. Trocknungsanlage nach einem der Ansprüche 1 bis 7, dadurch gekennzeichnet, daß die Wassersammelvorrichtungen in Leitungen einmünden, welche parallel zur Symmetrieachse am radialen äußeren Ende jedes der Elemente (9a) der ersten Reihe angeordnet sind, wobei diese Leitungen gleichzeitig zum Sammeln des Wassers dienen, das in den Trocknungselementen (9b) der zweiten Reihe abgetrennt wird.

## Claims

1. Steam-drying unit comprising a plurality of drying elements of parallelepipedal shape, each associated with steam-guiding means for the admission of wet steam into the element, and with a device for collecting the water separated off in the element, characterised in that it has a modular structure, in that it comprises a series of radial drying elements (9a) distributed according to a ternary symmetry of revolution, and a series of drying elements (9b) forming an annular peripheral ring around the first series of drying elements (9a), each element (9b) extending over one side of a polygonyl shape, from the end of a radial element (9a) of the first series to the next radial element, and in that steam-guiding means are associated with the said drying elements (9a and 9b) and alternately create a volume for the discharge of dry steam from one element and a volume for the admission of wet steam into the next element (9a or 9b), the admission volumes each occupying, in a lower cross-section of the unit, a surface identical to that occupied by each of the discharge volumes in an upper cross-section of the unit.

2. Drying unit according to Claim 1, characterised in that the guiding means associated with the drying elements (9b) of the second series create, for each one, an admission volume located radially outside the element, between the latter and a cylindrical enclosure, and also a discharge volume located radially inside the element.

3. Drying unit according to Claim 1 or 2, characterised in that each element (9b) of the second series forms, with two elements (9a) of the first series, a cell (19) of triangular shape, the three sides of which consist respectively of the three drying elements.

4. Drying unit according to Claim 3, characterised in that the guiding means comprise, for each cell (19) an internal partition comprising three vertical plates (20, 21, 22) extending over part of each of the dissector planes of the cell and fixed to one another along a contact axis H at the centre of the cell, so as to delimit three equal compartments therein, and also three transverse plates comprising two lower plates (23 and 24) blocking the base of two compartments respectively, and one upper plate (25) blocking the top of the third compartment.

5. Drying unit according to Claim 4, characterised in that the said cells (19) are arranged in the drying unit in such a way that the drying element adjacent to one of the compartments blocked by a lower plate (23) constitutes an element (9b) of the peripheral ring.

6. Drying unit according to Claim 4 or 5, characterised in that the contact zone H between the vertical plates (20, 21., 22) extends axially over only a central part of the height of the cell, and in that the transverse plates are inclined between this contact zone and either the base or the top of the adjacent drying element.

7. Drying unit according to any one of Claims 1 to 6, characterised in that the guiding means comprise an annular plate delimiting a volume for the admission of wet steam into the drying elements (9b) of the peripheral ring, and extending between a cylindrical outer enclosure and the top of each of the elements (9b) of the second series.

8. Drying unit according to any one of Claims 1 to 7, characterised in that the water-collecting devices come out into ducts orientated parallel to the axis of symmetry and arranged at the outer radial end of each of the elements (9a) of the first series, the said ducts also serving to collect the water separated off in the drying elements (9b) of the second series.
